# EUROPÄISCHE PATENTSCHRIFT

(11) **EP 2 375 027 B1**
(45) Veröffentlichungstag und Bekanntmachung des Hinweises auf die Patenterteilung: **25.12.2013**
(21) Anmeldenummer: 11000555.0
(22) Anmeldetag: 25.01.2011
(51) Int. Cl.: F01P 11/02

(54) **Ausgleichsbehälter für Kühlkreisläufe**
Compensation container for coolant circuits
Récipient d'équilibrage pour circuits de refroidissement

(30) Priorität: 02.02.2010 AT 1332010
(43) Veröffentlichungstag der Anmeldung: 12.10.2011
(73) Patentinhaber: Vaillant GmbH, 42859 Remscheid (DE)
(72) Erfinder: Noll, Wolfgang, 42113 Wuppertal (DE); Schellen, Marc, 50733 Köln (DE)
(74) Vertreter: Hocker, Thomas

(56) Entgegenhaltungen:
- EP-A1- 0 374 038
- EP-A2- 0 250 734
- US-A- 3 952 765

## Beschreibung

Die Erfindung bezieht sich auf einen Ausgleichsbehälter für Kühlkreisläufe.

Ein derartiger Ausgleichsbehälter wird im EP 0374038A1 gezeigt.

In Kühlkreisläufen, insbesondere von Verbrennungsmotoren kann es zur Blasenbildung kommen. Diese Blasen verschlechtern den Wärmeübergang und können aufgrund der Kavitation zu einer Materialermüdung führen.

Ferner unterliegt der Kühlkreislauf großen Temperaturschwankungen, so dass es auch zu Volumenänderungen des Kühlmittels kommt.

Deshalb sind in derartigen Kühlkreisläufen Ausgleichsbehälter zumeist parallel zu dem Kühler des Motors angeordnet. An der warmen Seite des Kühlers ist zumeist ein Entlüftungsventil angebracht. Von diesem führt eine Entlüftungsleitung meistens oben in das Volumen des Ausgleichsbehälters. Im Ausgleichbehälter sammelt sich unten Wasser an, während oben Luft steht. Unten führt eine Füllleitung vom Ausgleichsbehälter an die kalte Seite des Kühlers.

Bei Erwärmung im Kühlkreislauf dehnt sich das Kühlmittel aus. Über die Füllleitung kann sich das Kühlmittel in den Ausgleichsbehälter ausdehnen. Die Luft im Ausgleichsbehälter wird daraufhin komprimiert. Bei Kraftfahrzeugmotoren herrscht hierbei ein Druck von 1200 bis 1500 hPa Übersteigt der Druck ein vorgegebenes Maximum, so wird über ein Sicherheitsventil (feuchte) Luft abgeblasen. Sinkt die Temperatur, so strömt aus dem Ausgleichsbehälter Kühlmittel in den Kühlkreislauf; der Druck im Ausgleichsbehälter sinkt. Wird ein bestimmter Druck unterschritten, so öffnet das Sicherheitsventil und Luft kann von außen in den Ausgleichsbehälter strömen.

Hieraus ergibt sich das Problem, dass mit jedem Abblasen feuchte Luft entweicht, während bei dem Einströmen trockenere Luft nachströmt. Es kommt somit im Laufe der Zeit zu einem Kühlmittelverlust im Kühlkreislauf. Bei Motoren von Blockheizkraftwerken wird deshalb der Druck im Kühlkreislauf auf etwa 300 hPa reduziert, so dass es in der Regel zu keinem Austritt von Kühlmittel durch das Sicherheitsventil kommt. Die deutlichen höheren Laufzeiten von Blockheizkraftwerksmotoren im Vergleich zu Kfz-Motoren bedingt, dass ein hoher Kühlflüssigkeitsaustritt zu vermeiden ist. Zudem fällt mit dem Druck auch die Fugazität.

Ferner besteht bei Ausgleichsbehältern gemäß dem Stand der Technik das Problem, dass die Kühlflüssigkeit sich im Ausgleichsbehälter durch die Befüllung via Entlüftungsleitung im oberen Bereich in einem Kreislauf befindet und somit auch mit Kühlkreislauftemperatur in den Ausgleichsbehälter einströmt. Da der Ausgleichsbehälter in der Regel nicht wärmegedämmt ist, kommt es zu Wärmeverlusten an die Umgebung.

Während dies bei Kraftfahrzeugen kein Problem darstellt, da deren Motoren sowieso gekühlt werden müssen und der Ausgleichsbehälter somit auch eine Kühlerfunktion übernimmt, sind bei Blockheizkraftwerken derartige Wärmeverluste in der Größenordnung von etwa 100 W zu vermeiden, da hierdurch der thermische Wirkungsgrad reduziert wird. Blockheizkraftwerke produzieren elektrische Energie, wobei die Abwärme der Aggregate zu Heizzwecken genutzt wird. In Blockheizkraftwerken können sehr unterschiedliche Aggregate zum Einsatz kommen, zum Beispiel Verbrennungsmotoren (Otto, Diesel, Stirling), Dampfturbinen oder Brennstoffzellen.

Aufgabe der vorliegenden Erfindung ist es daher, einen Ausgleichsbehälter derartig zu gestalten, dass er ein sicheres Abscheiden der Luft bei geringeren Wärmeverlusten und Druckschwankungen ermöglicht.

Dies wird erfindungsgemäß durch die Merkmale des Anspruchs 1 gewährleistet.

Bei einem Ausgleichsbehälter für Kühlkreisläufe mit einer Entlüftungsleitung und einer Füllleitung, die nach unten von dem Ausgleichsbehälter wegführt, verfügt die Füllleitung im Bereich des Anschlusses an den Ausgleichsbehälter über eine Beruhigungsstrecke mit vergrößertem Durchmesser und ferner unmittelbar unterhalb der Beruhigungsstrecke über ein Beruhigungsvolumen mit abermals vergrößertem Durchmesser. Die Entlüftungsleitung mündet unterhalb des Ausgleichsbehälters in das Beruhigungsvolumen der Füllleitung. Hierdurch wird erreicht, dass Kühlmittel aus der Entlüftungsleitung im Beruhigungsvolumen deutlich verzögert wird und die Luftblasen aus dem Kühlmittel durch die breite Beruhigungsstrecke nach oben in den Ausgleichsbehälter strömen können, da sie bei der geringen Geschwindigkeit nicht mit dem Kühlmittel mitgerissen werden. Eine maximale Strömungsgeschwindigkeit des Kühlmittels im Beruhigungsvolumen von kleiner 0,01 m/s wird angestrebt. Eine kontinuierliche Durchströmung des Ausgleichsbehälters mit Kühlmittel findet somit nicht statt. Die Kühlflüssigkeit im Ausgleichsbehälter dient somit nur zum Ausgleich des temperaturbedingten Volumenausgleichs und wird nicht auf Kühlkreislauftemperatur erwärmt, sie befindet sich auf einem Niveau deutlich unterhalb der Vorlauftemperatur, wodurch die Wärmeverluste massiv reduziert werden. Durch das geringere Temperaturniveau reduzieren sich zudem die Druckschwankungen im Ausgleichsbehälter. Auf einen mechanischen Luftabscheider kann verzichtet werden.

Vorteilhafte Ausgestaltungen ergeben sich durch die Merkmale der abhängigen Ansprüche.

Die Erfindung wird nun anhand der Zeichnungen detailliert erläutert.

Figur 1 zeigt einen Ausgleichsbehälter 1 für Kühlkreisläufe, an dem unten eine Füllleitung 3 wegführt. Die Füllleitung 3 beginnt mit einer Beruhigungsstrecke 5 und führt über ein Beruhigungsvolumen 4 in ihren weiteren Verlauf, der einen deutlich geringeren Durchmesser aufweist als die Beruhigungsstrecke 5. Das Beruhigungsvolumen 4 hat wiederum einen deutlich größeren Querschnitt als die Beruhigungsstrecke 5. Waagrecht mündet eine Entlüftungsleitung 2 in das Beruhigungsvolumen 4.

Üblicherweise verfügt ein derartiger Ausgleichsbehälter über ein Volumen von rund 5 Litern, wobei er maximal anderthalb Liter Kühlflüssigkeit aufnehmen sollte, damit das restliche Volumen Luft enthält und Druckschwankungen aufnehmen kann.

Die Entlüftungsleitung 2 hat üblicherweise einen Durchmesser von 2,5 bis 4 mm, während das Beruhigungsvolumen 4 eine Höhe und einen Durchmesser von etwa 30 mm aufweist. Die Beruhigungsstrecke 5 ist 40 bis 70 mm lang und hat dabei einen Durchmesser von 10 bis 16 mm. Der Durchmesser der Beruhigungsstrecke 5 sollte etwa das Vierfache des Durchmessers der Entlüftungsleitung 2 betragen. Die Entlüftungsleitung 2 sollte bevorzugt mittig oder gar etwas darüber in das Beruhigungsvolumen 4 eintreten.

Figur 2 zeigt einen erfindungsgemäßen Ausgleichsbehälter 1 in Verbindung mit einem Motor 6 eines Blockheizkraftwerks. Der Motor 6 ist über eine Vor- 10 und Rücklaufleitung 9 eines Kreislaufs hydraulisch mit einem Wärmeübertrager 7 verbunden. In der Rücklaufleitung 9 ist eine Umwälzpumpe 8 angeordnet. Der Wärmeübertrager 7 ist ferner mit mindestens einem nicht dargestellten Wärmeverbraucher, in der Regel ein Warmwasserspeicher und / oder ein Heizkörper, verbunden. Die Vorlaufleitung 10 ist mit der Entlüftungsleitung 2 verbunden, die Rücklaufleitung 9 mit der Füllleitung 3. Am Ausgleichsbehälter 1 ist ferner ein Sicherheitsventil 11 angeordnet.

Bei Blockheizkraftwerken wird der Motor 6 mit dem Wärmeverbraucher häufig über Hydraulikboxen verbunden. Diese Hydraulikboxen beinhalten den Wärmeübertrager 7, das Ausgleichsgemäß 1, die Umwälzpumpe 8 sowie die entsprechende Verrohrung.

Beim Betrieb der Umwälzpumpe 8 ergibt sich eine Aufteilung der beiden Volumenströme über den Wärmeübertrager 7 und das Beruhigungsvolumen 4 gemäß den Druckverlusten der beiden Strömungswege. Es wird ein Volumenstrom über das Beruhigungsvolumen 4 von etwa 10 l/h angestrebt. Die Luft im Kühlmittel strömt über die Beruhigungsstrecke 5 in den Ausgleichsbehälter 1, während die Kühlflüssigkeit zusammen mit dem Kühlwasserstrom, der im Wärmeübertrager 7 abgekühlt wurde, von der Umwälzpumpe 8 angesaugt wird und zum Motor 6 über die Rücklaufleitung 9 gelangt. Dort nimmt das Kühlmittel die Abwärme des Motors 6 auf und strömt mit einer Temperatur zwischen 75 und 90°C aus dem Motor 6 über die Vorlaufleitung 10, um dann wieder zum Wärmeübertrager 7 und zur Entlüftungsleitung aufgeteilt zu werden.

## Patentansprüche

1. Ausgleichsbehälter (1) für Kühlkreisläufe mit einer Entlüftungsleitung (2) und einer Füllleitung (3), die nach unten von dem Ausgleichsbehälter (1) wegführt, **dadurch gekennzeichnet, dass** die Füllleitung (3) im Bereich des Anschlusses an den Ausgleichsbehälter (1) über eine Beruhigungsstrecke (5) mit vergrößertem Durchmesser verfügt und ferner unmittelbar unterhalb der Beruhigungsstrecke (5) ein Beruhigungsvolumen (4) mit abermals vergrößertem Durchmesser angeordnet ist, und die Entlüftungsleitung (2) unterhalb des Ausgleichsbehälters (1) in das Beruhigungsvolumen (4) der Füllleitung (3) mündet.

2. Ausgleichsbehälter (1) für Kühlkreisläufe nach Anspruch 1, **dadurch gekennzeichnet, dass** der Ausgleichsbehälter (1) über ein Volumen von rund 5 Litern verfügt.

3. Ausgleichsbehälter (1) für Kühlkreisläufe nach Anspruch 1 oder 2, **dadurch gekennzeichnet, dass** die Entlüftungsleitung (2) einen Durchmesser von 2 bis 5 mm hat und / oder das Beruhigungsvolumen (4) eine Höhe und einen Durchmesser von 20 bis 40, vorzugsweise 30 mm aufweist.

4. Ausgleichsbehälter (1) für Kühlkreisläufe nach einem der Ansprüche 1 bis 3, **dadurch gekennzeichnet, dass** die Beruhigungsstrecke (5) ist 30 bis 70 mm, vorzugsweise 40 mm lang ist und einen Durchmesser von 10 bis 16 mm hat.

5. Ausgleichsbehälter (1) für Kühlkreisläufe nach einem der Ansprüche 1 bis 4, **dadurch gekennzeichnet, dass** der Durchmesser der Beruhigungsstrecke 5 das 3-bis 5-fache, vorzugsweise etwa das Vierfache des Durchmessers der Entlüftungsleitung 2 beträgt.

6. Ausgleichsbehälter (1) für Kühlkreisläufe nach einem der Ansprüche 1 bis 5, **dadurch gekennzeichnet, dass** die Entlüftungsleitung (2) mittig oder etwas darüber in das Beruhigungsvolumen (4) eintritt.

7. Ausgleichsbehälter (1) für Kühlkreisläufe nach einem der Ansprüche 1 bis 6, **dadurch gekennzeichnet, dass** der Ausgleichsbehälter (1) in einer Hydraulikbox, die zumindest noch einen Wärmeübertrager (7), eine Umwälzpumpe (8), eine entsprechende Verrohrung sowie Anschlüsse zum Verbinden mit einem Wärmeverbraucher sowie einem Blockheizkraftwerks-Aggregat enthält, integriert ist.

## Claims

1. Expansion tank (1) for cooling circuits having a venting pipe (2) and a filling pipe (3), which leads downwards, away from the expansion tank (1), **characterised in that** the filling pipe (3) has a flow-calming section (5) with an enlarged diameter in the region of the connection to the expansion tank (1) and, furthermore, a flow-calming volume (4) with, once again, an enlarged diameter is arranged directly underneath the flow-calming section (5), and the venting pipe (2) flows into the flow-calming volume (4) of the filling pipe (3) underneath the expansion tank (1).

2. Expansion tank (1) for cooling circuits according to claim 1, **characterised in that** the expansion tank (1) has a volume of approximately 5 litres.

3. Expansion tank (1) for cooling circuits according to claim 1 or 2, **characterised in that** the venting pipe (2) has a diameter of 2 to 5 mm and / or the flow-calming volume (4) has a height and a diameter of 20 to 40, preferably 30 mm.

4. Expansion tank (1) for cooling circuits according to one of claims 1 to 3, **characterised in that** the flow-calming section (5) is 30 to 70 mm, preferably 40 mm long and has a diameter of 10 to 16 mm.

5. Expansion tank (1) for cooling circuits according to one of claims 1 to 4, **characterised in that** the diameter of the flow-calming section (5) amounts to 3 to 5 times, preferably approximately four times the diameter of the venting pipe (2).

6. Expansion tank (1) for cooling circuits according to one of claims 1 to 5, **characterised in that** the venting pipe (2) enters the centre, or somewhere around the centre, of the flow-calming volume (4).

7. Expansion tank (1) for cooling circuits according to one of claims 1 to 6, **characterised in that** the expansion tank (1) is integrated into an hydraulic box, which contains at least another heat exchanger (7), a circulation pump (8), a corresponding pipe installation as well as connections for connection to a heat consumer as well as to a combined heat power station unit.

## Revendications

1. Vase d'expansion (1) pour un circuit de refroidissement équipé d'une conduite d'évacuation (2) et d'une conduite de remplissage (3), qui mène vers la partie inférieure du vase d'expansion (1), **caractérisé en ce que** la conduite de remplissage (3) est équipée d'une voie de réduction (5) avec un diamètre agrandi dans la zone de raccordement au vase d'expansion (1) et, en outre, **en ce qu'**un volume de réduction (4) avec un diamètre une nouvelle fois agrandi est disposé directement en-dessous de la voie de réduction (5), et **en ce que** la conduite d'évacuation (2) située en-dessous du vase d'expansion(1) dans le volume de réduction (4) se jette dans la conduite de remplissage (3).

2. Vase d'expansion (1) pour un circuit de refroidissement selon la revendication 1, **caractérisé en ce que** le vase d'expansion (1) dispose d'un volume d'environ 5 litres.

3. Vase d'expansion (1) pour un circuit de refroidissement selon la revendication 1 ou 2, **caractérisé en ce que** la conduite d'évacuation (2) a un diamètre de 2 à 5 mm et / ou **en ce que** le volume de réduction (4) a une hauteur et un diamètre de 20 à 40 mm, de préférence 30 mm.

4. Vase d'expansion (1) pour un circuit de refroidissement selon l'une quelconque des revendications 1 à 3, **caractérisé en ce que** la conduite de réduction (5) a une longueur comprise entre 30 et 70 mm, de préférence 40 mm et un diamètre compris entre 10 et 16 mm.

5. Vase d'expansion (1) pour un circuit de refroidissement selon l'une quelconque des revendications 1 à 4, **caractérisé en ce que** le diamètre de la voie de réduction (5) est 3 à 5 fois plus grand, de préférence 4 fois plus grand, que le diamètre de la conduite d'évacuation (2).

6. Vase d'expansion (1) pour un circuit de refroidissement selon l'une quelconque des revendications 1 à 5, **caractérisé en ce que** la conduite d'évacuation (2) s'insère au centre ou dans le volume de réduction (4).

7. Vase d'expansion (1) pour un circuit de refroidissement selon l'une quelconque des revendications 1 à 6, **caractérisé en ce que** le vase d'expansion (1) est intégré dans un boîtier hydraulique qui contient au moins encore un échangeur thermique (7), une pompe de recirculation (8), un tuyau correspondant ainsi que des raccords pour raccorder le dispositif d'utilisation de chaleur et un agrégat de centrale de chauffage à distance.
